# FASCICULE DE BREVET EUROPEEN

(11) **EP 0 140 782 B1**
(45) Date de publication et mention de la délivrance du brevet: **07.01.1988**
(21) Numéro de dépôt: 84402101.4
(22) Date de dépôt: 19.10.1984
(51) Int. Cl.: F41F 9/10

(54) **Dispositif d'alimentation et de chargement tout azimut et tout site d'une arme en munitions**
Vorrichtung zum Zuführen und Laden von Munition in Feuerwaffen in beliebigen Elevations- und Azimutlagen
Device for feeding and loading a gun with ammunition in any elevation or azimuth position

(30) Priorité: 21.10.1983 FR 8316759
(43) Date de publication de la demande: 08.05.1985
(73) Titulaire: CREUSOT-LOIRE, F-75008 Paris (FR)
(72) Inventeur: Bouillon, Jean, F-60580 Coye la Foret (FR)
(74) Mandataire: Polus, Camille

(56) Documents cités:
- DE-C- 713 345
- FR-A- 396 355
- FR-A- 1 087 742
- FR-A- 1 108 633
- FR-A- 1 231 012
- FR-A- 2 424 507
- US-A- 2 425 425
- US-A- 2 781 696
- US-A- 2 972 934

## Description

La présente invention a pour objet un dispositif d'alimentation et de chargement automatique d'une arme en munitions de plusiurs types, et plus particulièrement destinée à un char de combat.

Généralement, le canon est porté par une tourelle orientable en azimut atour d'un axe vertical, et il est lui-même orientable en site autour d'un axe perpendiculaire à l'axe de la tourelle.

On connaît dans le brevet DE-C-713 345 un dispositif de chargement d'une arme en munitions selon le préambule de la revendications 1 et comportant un système de stockage de munitions et un mécanisme de chargement du canon. Le stockage des munitions est réalisé par un magasin tournant sans fin.

On connaît également dans les brevets FR-A-396 934 et US-A-2 972 934 un dispositif élévateur de munitions et de chargement pour canons comprenant un monte-charges disposé pour monter les munitions dans une position contiguë au canon et relié avec le berceau dudit canon de manière à de mouvoir avec lui lorsqu'on change l'angle d'élévation.

Enfin, le brevet FR-A-1 231 012 décrit un dispositif d'alimentation pour le chargement automatique des canons dans lequel les munitions sont contenues dans deux magasins disposés respectivement dans des plans verticaux, de part et d'autre de la masse oscillante et participent aux mouvements de pointage en hauteur.

Par ailleurs, dans les brevets FR-A-1 108 633 et US-A-2 781 696, les moyens de transfert des munitions sont constitués par une civière qui oscille, par l'intermédiaire de bras de translation entre une position d'extraction des munitions du magasin de stockage et une position d'introduction desdites munitions dans la culasse de l'arme et dans le brevet FR-A-2 424 507 le magasin de stockage des munitions comporte une chaîne sans fins supportant des taquets articulés pour l'extraction et le refoulement des munitions.

Mais aucun de ces dispositifs ne permet d'obtenir en même temps le chargement pour toutes les positions en site du canon et le choix entre plusieurs types de munitions. En effet, après chaque tir, il est nécessaire de ramener obligatoirement l'arme à un site déterminé pour l'introduction d'une nouvelle munition ou de faire défiler les munitions les unes après les autres; ces contraintes influent, bien évidemment, sur la rapidité du tir.

L'invention remédie à ces inconvénients grâce à une autre disposition qui permet d'effectuer le rechargement pour toutes les positions en site du canon et de choisir entre plusieurs types de munitions, améliorant ainsi les cadences maximales de tir.

Conformément à l'invention, le dispositif d'ali- mentaiton et de chargement tout site et tout azimut de munitions dans une arme orientable en site et portée par une tourelle orientable en azimut autour d'un axe vertical, ledit dispositif comportant d'une part au moins un magasin tournant vertical formé par un barillet sans fin comprenant de munitions disposées latéralement à la culasse de l'arme et qui se déplacent autour d'un châssis porteur et d'autre part des moyens solidaires de l'arme pour le prélèvement et le transport desdites munitions entre le magasin tournant et l'arme, est caractérisé par le fait que le châssis porteur autour duquel les munitions se déplacent par l'intermédiaire de réceptacles tubulaires est formé d'un demi-cône supérieur, d'un demi-cône inférieur, reliés latéralement par deux portions de cônes dont les sommets sont communs avec ceux des deux demi-cônes, le tout formant une surface développable en forme de secteur circulaire afin que les axes des réceptacles tubulaires convergent tous vers un point «C» situé sur l'axe de pivotement en site de l'arme, la position desdits réceptacles tubulaires étant commandée par un système d'asservissement en fonction de la position angulaire en site de l'arme et du type de munitions.

L'invention sera mieux comprise en se référant à un mode de réalisation particulier, donné à titre d'exemple, et représenté par les dessins annexés.

La figure 1 est une coupe schématique transversale d'une tourelle munie du dispositif d'ali- mentaiton et de chargement automatique conforme à l'invention.

La figure 2 est une coupe de la figure 1 selon l'axe de tir du canon.

La figure 3 est une coupe selon AA de la figure 1.

La figure 4 est une coupe selon BB de la figure 2.

Les figures 5 et 6 sont des vues analogues à la figure 2 montrant les différentes phases de chargement d'une munition dans la culasse du canon.

On se référera tout d'abord aux figures 1 et 2, où l'on a représenté une tourelle 1 tournant autour d'un axe vertical et montée par exemple sur un véhicule blindé. Le canon 2 de la tourelle et sa culasse 3, représentés sur la figure 1 en pointage de site zéro, peut pivoter autour de l'axe 4 pour pointages en sites positifs ou négatifs, par exemple de +15° à -8° comme représentés par les axes en traits mixtes 5 et 6.

A l'intérieur de la tourelle 1 et latéralement à la culasse 3 du canon 2 est disposé un magasin tournant désigné dans son ensemble par la référence 20 pour le stockage des munitions. Ce magasin 20 est constitué par un barillet sans fin comportant un châssis porteur 21 dont les sommets supérieurs et inférieurs ont la forme d'un demi-cône, raccordés entre eux par des surfaces latérales développables en forme de secteur circulaire (figure 1).

Le barillet consiste en des réceptacles tubulaires 22 raccordés entre eux par des bielles de liaison 23 (figure 3) munies de galets de roulement et de guidage 24 qui roulent dans des chemins de roulement 25 prévus sur le châssis porteur 21. Le déplacement en continu ou par intermittence des réceptacles 22 autour du châssis porteur 21 est assuré par un moto-réducteur 26 et une châine sans fin 27 solidaire desdits réceptacles. Le moto-réducteur 26 est également raccordé par l'intermédiaire d'un boîtier électronique de commande et de calcul 7 à un capteur 8 détectant les déplacements angulaires du canon 2. Chaque réceptacle tubulaire 22, ici au nombre de douze, contient une munition 9 à bourrelet 10; il peut être chargé de munitions toutes du même type ou au contraire alternativement de munitions de modèles différents. D'autre part les réceptacles 22 sont munis d'une ouverture latérale 22a (figure 1 ) pour le passage de la munition au moment de son extraction comme on le verra ultérieurement.

Compte tenu de la forme particulière «en cône aplati» du barillet les axes 11 des réceptacles 22 convergent tous vers un point C situé sur l'axe 4 de pivotement du canon 2 pour le pointage en site.

En se reportant aux figures 2, 3 et 4, on voit que les transfert des munitions 9 entre le magasin 20 et le canon 2 est assuré par une civière désignée par la référence 30. Cette civière 30 se compose d'un cadre 31 qui est solidaire et articulé sur le berceau 32 du canon 2 par l'intermédiaire de plaques supports 33 et de bras de translation 34. Par conséquent, le cadre 31 se déplace en même temps que le canon 2 lors des modifications de pointage en site et oscille entre une position d'extraction des munitions 9 du magasin 20 et une position d'introduction des munitions dans la culasse 3 du canon 2.

Le cadre 31 comporte une ouverture centrale 35 pour l'introduction des munitons 9. A l'intérieur de ce cadre 31, des chaînes sans fin 36 sont prévues de chaque côté de l'ouverture 35. Chaque chaine supporte d'une part un taquet articulé 37 pour l'extraction et le refoulement des munitions et d'autre part des diabolos 38 pour le centrage desdites munitions. Les diabolos 38 sont montés sur des axes 39 dont chaque extrémité coulisse dans des glissières 40 prévues sur la paroi interne du cadre 31 (figure 4). Chaque taquet 37 est muni d'une petite roulette 41 qui se déplace sur un partin 42 comportant une extrémité inclinée suivie d'une portion centrale rectiligne pour commander le basculement du taquet au moment du passage de la roulette entre l'extrémité inclinée et la portion rectiligne. D'autre part, les taquets 37 comportent une gorge 37a pour la préhension, l'entrainement et le refoulement des munitions 9 par l'intermédiaire de leur bourrelet 10.

Les chaînes 36 sont entrainées par des pignons 43 commandés par un moto-réducteur 44 (figure 4) qui assure en même temps la translation de la civière 30 par un mécanisme non représenté.

Le fonctionnement du dispositif selon l'invention est le suivant.

Le transfert d'une munition et le chargement du canon 2 peut s'effectuer pour toutes les positions dudit canon entre les deux positions extrêmes selon les axes 5 et 6. En effet, le canon pivotant autour de l'axe 4 pour le pointage en site entraine dans son mouvement la civière 30. De plus, les munitions 9 disposées dans les réceptacles 22 du magasin tournant 20 ont leurs axes qui convergent vers le point C situé sur l'axe 4. Par conséquent, compte tenu de ces différentes dispositions, quelle que soit la position en site du canon, il suffit de décaler dans un sens ou dans l'autre les réceptacles 22 pour qu'une munition vienne se positionner rapidement sur un axe parallèle à celui du canon.

En se reportant au figures 2, 5 et 6, on va maintenant décrire le transfert et le chargement d'une munition dans la culasse du canon.

Les réceptacles 22 du magasin tournant 20 sont chargés de munitions 9 toutes du même type ou au contraire alternativement de munitions de modèles différents. Le capteur 8 détecte la position angulaire du canon 2 et transmet l'information au boitier électronique 7 qui l'energistre.

Simultanément, l'information sur le type de munition choisi pour le tir est également transmise au boitier 7. En fonction de ces différents paramètres, le boitier 7 commande la mise en route du moto-réducteur 26 ce qui provoque par l'intermédiaire de la chaîne 27 la rotation dans un sens ou dans l'autre des réceptacles 22 autour du chassis porteur 21, de façon à amener le réceptacle 22 le plus proche et contenant la munition choisie sur un axe parallèle à l'axe de site du canon 2. La civière 30 étant solidaire du canon, la munition ainsi choisie vient se placer en face de l'ouverture 35 et dans l'axe de ladite civière.

Ensuite, le boitier 7 commande automatiquement le moto-réducteur 44 de la civière pour en- trainer par les pignons 43 (figure 4) les chaines 36 ainsi que les taquets 37 et les diabolos 38. Le déplacement des chaines 36 provoquent le basculement des taquets 37 au moment du passage des roulettes 41 sur la portion rectiligne des patins 42. En basculant, les gorges 37a des taquets 37 coïncent le bourrelet 10 de la munition 9 et l'entraine hors de son réceptacle dans la civière 30 où elle est centrée et soutenue par les diabolos 38 comme représenté sur la figure 5.

Dès que la culasse 3 du canon 2 s'ouvre, (figure 6), la-motor-réducteur 44 entraine par l'intermédiaire des bras de translation 34, le pivotement de la civière 30. Les réceptacles 22 étant munis d'une ouverture latérale 22a, l'extrémité de la munition 9 peut se dégager dudit réceptacle au moment de la translation de la civière. Lorsque la civière est positionnée en face de la culasse 3, le moto-réducteur 44 actionne les chaînes 36 en sens inverse, la munition 9 est donc refoulée par les taquets 37 dans la chambre du canon. La culasse se referme et la civière amorce son mouvement de retour vers le magasin tournant pour le chargement de la munition suivante.

Grâce à la forme particulière du magasin tournant ainsi qu'à la disposition de la civière de transfert, ce dispositif permet l'alimentation et le chargement automatique du canon et cela pour toutes ses positions de pointages en azimuts et en sites positifs ou négatifs, ce qui permet d'améliorer les cadences maximales de tir tout en ayant le choix entre plusieurs types de munitions.

D'autre part, il est possible de placer de chaque côté de l'arme un magasin tournant et dans ce cas la civière se déplace vers l'un ou l'autre magasin.

## Revendications

1. Dispositif d'alimentation et de chargement tout site et tout azimut de munitions (9) dans une arme (2) orientable en site et portée par une tourelle (1 ) orientable en azimut autour d'un axe vertical, ledit dispositif comportant d'une part au moins un magasin tournant vertical (20) formé par un berillet sans fin comprenant des munitions (9) disposées latéralement à la culasse (3) de l'arme (2) et qui se déplacent autour d'un châssis porteur (21 ) et d'autre part des moyens solidaires de l'arme (2) pour le prélèvement et le transport desdites munitions entre le magasin tournant et l'arme, caractérisé par le fait que le châssis porteur (21 ) autour duquel les munitions (9) se déplacent par l'intermédiaire de réceptacles tubulaires (22) est formé d'un demi-cône supérieur, d'un demi-cône inférieur, reliés latéralement par deux portions de cônes dont les sommets sont communs avec ceux des deux demi-cônes, le tout formant uns surface développable en forme de secteur circulaire afin que les axes (11 ) des réceptacles tubulaires (22) convergent tous vers un point «C» situé sur l'axe (4) de pivotement en site de l'arme (2), la position desdits réceptacles tubulaires (22) étant commandée par un système d'asservissement en fonction de la position angulaire en site de l'arme et du type de munitions.

2. Dispositif selon la revendication 1, caractérisé par le fait que les moyens de transfert des munitions (9) sont constitués par une civière (30) formée par un cadre (31 ) qui est solidaire des déplacements angulaires de l'arme (2) et qui oscille, par l'intermédiaire de bras de translation (34), entre une position d'extraction des munitions du magasin (20) et une position d'introduction desdites munitions dans la culasse (3) de l'arme.

3. Dispositif selon la revendication 2, caractérisé par le fait qu'à l'intérieur du cadre (31 ) est monté, de chaque côté d'une ouverture centrale (35), une chaîne sans fin (36) supportant d'une part un taquet articulé (37) pour l'extraction et le refoulement des munitions (9) ed d'autre part des diabolos (38) pour le centrage desdites munitions.

4. Dispositif selon la revendication 3, caractérisé par le fait que chaque taquet (37) est muni d'une petite roulette (41 ) qui se déplace sur un patin (42) comportant une extrémité inclinée suivie d'une portion centrale rectiligne pour commander le basculement du taquet au moment du passage de la roulette (41 ) entre l'extrémité inclinée et la portion rectiligne.

5. Dispositif selon les revendications 3 et 4, caractérisé par le fait que les taquets (37) comportent une gorge (37a) pour la préhension, l'entrai- nement et le refoulement des munitions.

6. Dispositif selon l'une quelconque des revendications précédentes, caractérisé par le fait que le système d'asservissement comporte un boîtier électronique (7) qui enregistre d'une part la position angulaire de l'arme (2), détectée par un capteur (8), et d'autre part le type de munitions choisi et qui commande un moto-réducteur (26) entraînant par une chaîne (27) le déplacement dans un sens ou dans l'autre des réceptacles (22) afin d'amener le réceptacle le plus proche et contenant la munition choisie, sur un axe parallèle à l'axe de site de l'arme (2).

7. Dispositif selon l'une quelconque des revendications précédentes, caractérisé par le fait que le boîtier électronique (7) commande également un second moto-réducteur (44) entraînant successivement les chaînes (36) de la civière (30) et la translation de ladite civière.

## Patentansprüche

1. Vorrichtung zum Zuführen und Laden von Munition (9) in beliebigen Elevations- und Azimutlagen in eine Waffe (2), die in der Elevationslage einstellbar und von einem in der Azimutlage um eine vertikale Achse einstellbaren Aufbau (1) getragen ist, wobei die Vorrichtung zum einen wenigsten ein vertikales Drehmagazin (20), das durch ein Endlosgehäuse enthaltend Munition (9) gebildet ist, die seitlich von der Kammer (3) der Waffe (2) angeordnet ist und die sich um ein Traggestell (21 ) herum verstellt, und zum anderen fest mit der Waffe (2) verbundene Mittel für das Entnehmen und den Transport der Munition zwischen dem Drehmagazin und der Waffe umfasst, dadurch gekennzeichnet, dass das Traggestell (21), um das sich die Munition (9) mittels rohrförmiger Behälter (22) verstellt, durch einen oberen Halbkonus, einen unteren Halbkonus gebildet ist, die seitlich durch zwei Konusteile verbunden sind, deren Spitzen mit denjenigen der beiden Halbkonen gemeinsam sind, wobei das Ganze eine in Kreissektorform abwickelbare Fläche bildet, damit die Achsen (11) der rohrförmigen Behälter (22) sämtlich zu einem Punkt «C» konvergieren, der auf der Achse (4) zur Elevationsverschwenkung der Waffe (2) liegt, wobei die Position der rohrförmigen Behälter (22) durch ein Steuerungssystem in Abhängigkeit von der Elevationslagenwinkelposition der Waffe und vom Munitionstyp reguliert wird.

2. Vorrichtung nach Anspruch 1, dadurch gekennzeichnet, dass die Mittel zum Überführen der Munition (9) aus einer Trageinrichtung (30) bestehen, die durch einen Rahmen (31 ) gebildet ist, der fest mit Winkelverstellungen der Waffe (2) verbunden ist und der sich mittels Verschiebearmen (34) zwischen einer Position zum Herausziehen der Munition aus dem Magazin (20) und einer Position zum Einführen der Munition in die Kammer (3) der Waffe hin- und herbewegt.

3. Vorrichtung nach Anspruch 2, dadurch gekennzeichnet, dass auf jeder Seite einer zentralen Öffnung (35) im Inneren des Rahmens (31) ein Endlosförderband (36) angebracht ist, das zum einen einen gelenkig angebrachten Mitnehmer (37) zum Herausziehen und Drücken der Munition (9) und zum anderen Hilfsläufe (38) zum Zentrieren der Munition trägt.

4. Vorrichtung nach Anspruch 3, dadurch gekennzeichnet, dass jeder Mitnehmer (37) mit einer kleinen Rolle (41 ) versehen ist, die sich auf einem Gleitteil (42) verschiebt, das ein von einem geradlinigen zentralen Abschnitt gefolgtes geneigtes Ende aufweist, um das Kippen des Mitnehmers im Augenblick des Durchlaufens der kleinen Rolle (41) zwischen dem geneigten Ende und dem geradlinigen Abschnitt zu betätigen.

5. Vorrichtung nach den Ansprüchen 3 und 4, dadurch gekennzeichnet, dass die Mitnehmer (37) eine Vertiefung (37a) für das Greifen, die Mitnahme und das Drücken der Munition aufweisen.

6. Vorrichtung nach einem beliebigen der vorhergehenden Ansprüche, dadurch gekennzeichnet, dass das Steuerungssystem ein Elektronik-Gehäuse (7) umfasst, das zum einen die durch einen Aufnehmer (8) detektierte Winkelposition der Waffe (2) und zum anderen den gewählten Munitionstyp registriert und das einen Getriebemotor (26) steuert, der über ein Band (27) die Verstellung der Behälter (22) in der einen oder anderen Richtung antreibt, um den nahesten und die gewählte Munition enthaltenden Behälter auf eine zur Elevationslagenachse der Waffe (2) parallele Achse zuzuführen.

7. Vorrichtung nach einem beliebigen der vorhergehenden Ansprüche, dadurch gekennzeichnet, dass das Elektronik-Gehäuse (7) in gleicher Weise einen zweiten Getriebemotor (44) reguliert, der nacheinander die Förderbänder (36) der Trageinrichtung (30) und die Verschiebung der Trageinrichtung antreibt.

## Claims

1. A device for feeding and loading in any elevation and any direction ammunitions (9) in a weapon (2) which is orientable in elevation and carried by a turret (1) which is orientable in direction about a vertical axis, said device comprising, on one hand, at least one vertical rotatable magazine (20) formed by an endless cylinder including ammunitions (9) disposed laterally of the breech (3) of the weapon (2) and which are moved about a support frame (21 ) and, on the other hand, means connected to the weapon (2) for taking up and transferring said ammunitions between the rotatable magazine and the weapon, characterised in that the support frame (21) about which the ammunitions (9) are moved by means of tubular receptacles (22) is formed by an upper semi-cone, a lower semi-cone laterally connected by two cone portions whose apices are common to those of the two semi-cones, the assembly forming a developable surface in the shape of a circular sector so that the axes (11) of the tubular receptacles (22) all converge toward a point «C» located on the axis (4) of the pivoting of the weapon (2) in direction, the position of said tubular receptacles (22) being controlled by a control system as a function of the angular position in direction of the weapon and of the type of ammunitions.

2. A device according to claim 1, characterised in that the ammunition transfer means (9) are constituted by a carrier (30) formed by a frame (31) which is connected to the weapon (2) in angular displacements thereof and which is pivotable, by a translation arm (34), between a position for extracting the ammunitions from the magazine (20), and a position for introducing said ammunitions in the breech (3) of the weapon.

3. A decive according to claim 2, characterised in that there is mounted inside the frame (31 ) on each side of a central opening (35), an endless chain (36) carrying, on one hand, a pivotable block (37) for the extraction and the discharge of the ammunitions (9) and, on the other hand, dia- bolo-shaped members (38) for the centering of said ammunitions.

4. A device according to claim 3, characterised in that each block (37) is provided with a small roller (41) which is movable along a shoe (42) having an inclined end followed by a rectilinear central portion for causing the pivoting of the block upon the passage of the roller (41 ) between the inclined end and the rectilinear portion.

5. A device according to claims 3 and 4, characterised in that the blocks (37) include a groove (37a) for taking hold of, driving and discharging the ammunitions.

6. A device according to any one of the preceding claims, characterised in that the control system comprises an electronic unit (7) which records, on one hand, the angular position of the weapon (2), detected by a sensor (8), and, on the other hand, the chosen type of ammunitions and which controls a motor-speed reducer (26) causing, through a chain (27), the displacement of the receptacles (22) in one direction or the other for bringing the nearest receptacles containing the chosen ammunition onto an axis parallel to the elevation control axis of the weapon (2).

7. A device according to any one of the preceding claims, characterised in that the electronic unit (7) also controls a second motor speed-reducer unit (44) driving in succession the chains (36) of the carrier (30) and causing the translation of said carrier.
